# EUROPÄISCHE PATENTSCHRIFT

(11) **EP 0 829 649 B1**
(45) Veröffentlichungstag und Bekanntmachung des Hinweises auf die Patenterteilung: **09.10.2002**
(21) Anmeldenummer: 97113980.3
(22) Anmeldetag: 13.08.1997
(51) Int. Cl.: F15C 5/00

(54) **Mikroventil mit vorgespannter Ventilklappenstruktur**
Micro valve with preloaded valve flap
Structure de clapet de soupape precontrainte pour une microsoupape

(30) Priorität: 17.09.1996 DE 19637878
(43) Veröffentlichungstag der Anmeldung: 18.03.1998
(73) Patentinhaber: FRAUNHOFER-GESELLSCHAFT ZUR FÖRDERUNG DER ANGEWANDTEN FORSCHUNG E.V., 80636 München (DE)
(72) Erfinder: Richter, Martin, Dipl.-Phys., 81675 München (DE)
(74) Vertreter: Schoppe, Fritz, Dipl.-Ing.

(56) Entgegenhaltungen:
- WO-A-92/22763
- CH-A- 684 209
- DE-U- 29 603 364
- US-A- 4 231 287
- US-A- 5 176 358

## Beschreibung

Die vorliegende Erfindung bezieht sich auf Ventile und insbesondere auf elektrostatisch angetriebene Silizium-Mikroventile.

Ein bekanntes Mikroventil ist in der US-A-4,585,209 beschrieben. Fig. 4 zeigt schematisch einen Ausschnitt dieses Mikroventils 40 in Querschnittsdarstellung. Das Mikroventil 40 weist eine Ventilplatte 41 mit einer Ventilöffnung 42 auf, durch welche das Fluid fließt. Über der Ventilöffnung 42 in der Ventilplatte 41 ist ein einseitig befestigtes Ventilbauglied 43 angeordnet. Das Ventilbauglied 43 ist an seinem befestigten Abschnitt mit einer Trage- oder Rahmenstruktur 44 verbunden. Zwischen dem Rahmen, dem einseitig befestigten Ventilbauglied 43 und der Ventilplatte 41 ist eine elektrisch isolierende Schicht 45 vorgesehen, die das Ventilbauglied 43 von der Ventilplatte 41 elektrisch trennt, um einen Ladungsfluß zwischen dem Ventilbauglied 43 und der Ventilplatte 41 zu verhindern.

Mittels äußerer Betätigungskräfte kann das Ventilbauglied 43 bezüglich der Ventilplatte 41 bewegt werden, derart, daß die Ventilöffnung 42 durch das Ventilbauglied 43 geschlossen bzw. geöffnet werden kann.

Im Betrieb ist der Einlaß (bzgl. Fig. 4 unter der Ventilplatte 41) des Mikroventils 40 mit einer unter Druck stehenden Quelle (nicht gezeigt) für einen Fluidfluß Φ verbunden. Der Druck, der auf das einseitig befestigte Ventilbauglied 43 ausgeübt wird, bewirkt, daß sich das Ventilbauglied 43 nach oben biegt, wie es durch das gestrichelt dargestellte Ventilbauglied 43 in Fig. 4 angezeigt ist. Der Pfeil in Fig. 4 stellt die Richtung des Fluidflusses Φ durch das Mikroventil 40 dar. Die gestrichelte Darstellung des Ventilbauglieds 43 in Fig. 4 zeigt die vollständig geöffnete Position des Mikroventils 40.

Das Mikroventil 40 wird betätigt, indem eine Spannungsquelle 46 über Leitungen 47 eine elektrische Potentialdifferenz zwischen der Ventilplatte 41 und dem Ventilbauglied 43 anlegt. Dadurch fließen Ladungen auf die sich gegenüberliegenden Seiten der beiden Bauteile 41,43, wodurch die Bauteile unterschiedlich gepolt werden. Diese Ladungen ziehen sich gegenseitig an, wodurch das nicht befestigte Ende des Ventilbauglieds 43 zu der Ventilplatte 41 bewegt wird. Das Mikroventil 40 mit geschlossenem Ventilbauglied 43 ist in Fig. 4 mit durchgezogenen Linien dargestellt.

Da ein derartiges Mikroventil 40 durch den Druck des durchfließenden Fluidflusses Φ tendenziell geöffnet wird, bzw. der Fluß Φ des Fluids durch Schließen des Ventilbauglieds 43 unterbrochen wird, indem eine Potentialdifferenz zwischen dem Ventilbauglied 43 und der Ventilplatte 41 angelegt wird, besteht ein Nachteil des bekannten Mikroventils 40 darin, daß ein derartiges Mikroventil 40 nur in einer Fluidflußrichtung betreibbar ist.

Die US-A-5,176,358 betrifft ein mikrostrukturiertes Gasventil mit einer Ventilstruktur mit mehreren Öffnungen. Jeder der Öffnungen ist eine Verschlußplatte zugeordnet. Die Ventilstruktur umfaßt ein Substrat, in dem die Öffnung gebildet ist. Ferner ist auf dem Substrat eine dielektrische Schicht angeordnet, aus der die Verschlußplatte und ein Ventilsitz gebildet ist. Durch den unteren Teil der Schicht ist der Ventilsitz gebildet, durch den sich die Öffnung erstreckt. Beabstandet von dem Ventilsitz durch einen Zwischenraum, welcher sich durch die Herstellung unter Verwendung einer Opferschicht aus Aluminium einstellt, befindet sich die Verschlußklappe, welche aus dem dielektrischen Material der Schicht besteh. Im Inneren der Ventilsitzstruktur sind Elektroden vorgesehen, welche zu einem Anschluß führen. Im Inneren der Ventilplatte ist eine weitere Elektrode vorgesehen, welche zu einem Anschluß 104 herausgeführt ist. Durch Bewegen der Platte derart, daß sie in Kontakt mit der dielektrischen Schicht ist, die die Ventilsitzstruktur definiert, wird das Ventil geschlossen. Dies wird dadurch erreicht, daß an die beiden Anschlüsse eine Spannung angelegt wird. Beim Anlegen gleicher Potentiale an den Anschlüssen kehrt die Platte aufgrund einer internen elastischen Rücksetzkraft in ihre offene Position zurück.

Der Artikel "A NEW BISTABLE MICROVALVE USING AN SIO₂ BEAM AS THE MOVEABLE PART" von J.H. Babaei u.a. betrifft ein bistabiles Mikroventil, welches ein SiO₂-Bauelement als bewegliches Teil umfaßt. Die Struktur umfaßt eine Ventilplatte, eine untere Elektrode, eine Beabstandung und einen Siliziumwafer als mechanische Basis. Die Ventilplatte besteht aus Chrom, welches mit einer Siliziumdioxidschicht beschichtet ist, die longitudinal unter Spannung steht, so daß diese elektrostatisch nach oben bzw. nach unten verbogen werden kann, um das Ventil zu öffnen bzw. zu schließen. Zur Betätigung des Ventils bedarf es einer Spannung von 68 Volt, um das Ventil zu schließen, wohingegen es einer Spannung von 120 Volt bedarf, um dieses Ventil zu öffnen.

Die DE 29603364 U1 betrifft ein Mikroventil, bei dem sowohl die Ventilklappe als auch der Ventilsitz aus einem verbiegbaren Material hergestellt sind. Die WO 92/22763 A1 betrifft ein Miniaturbetätigungselement, bei welchem eine Membran durch ein elektrisches Feld zwischen der Membran und einem Träger bewegt wird. Die EP 0469749 A1 betrifft ein Steuerungsventil, das durch die mechanische Verbiegung eines Elements gesteuert wird.

Ausgehend von diesem Stand der Technik der liegt vorliegenden Erfindung die Aufgabe zugrunde, ein Mikroventil und ein Verfahren zu dessen Herstellung zu schaffen, wobei das Mikroventil ohne angelegte Betätigungsspannung und ohne das Einwirken von pneumatischen Kräften eine geöffnete Durchlaßöffnung aufweist und zur Betätigung nur eine geringe Betätigungsspannung erforderlich ist.

Diese Aufgabe wird durch ein Mikroventil gemäß dem Patentanspruch 1 sowie durch ein Verfahren gemäß dem Patentanspruch 7 gelöst.

Die vorliegende Erfindung schafft ein Mikroventil mit einer Auflagestruktur, einer Durchlaßöffnung, die sich durch die Auflagestruktur erstreckt, einer mechanisch vorgespannten, zumindest einseitig befestigten Ventilklappe, die in ihrem unbetätigten Zustand von der Auflagestruktur weggebogen ist und die Durchlaßöffnung öffnet und in ihrem betätigten Zustand an der Auflagestruktur anliegt und die Durchlaßöffnung verschließt, und einer elektrisch isolierenden Beschichtung, die auf der der Auflagestruktur zugewandten Seite der Ventilklappe angeordnet ist und die Ventilklappe mechanisch vorspannt, wobei die Beschichtung im Bereich der Befestigung der Ventilkappe auf der Auflagestruktur aufliegt, um die Ventilklappe elektrisch von der Auflagestruktur zu isolieren.

Die vorliegende Erfindung schafft ein Verfahren zum Herstellen eines Mikroventils, mit folgenden Schritten: Bilden einer Durchlaßöffnung in einer Auflagestruktur, Bilden einer, zumindest einseitig befestigten Ventilklappe in einem Ventilsitz, die in ihrem unbetätigten Zustand von der Auflagestruktur weggebogen ist und die Durchlaßöffnung öffnet und in ihrem betätigten Zustand an der Auflagestruktur anliegt und die Durchlaßöffnung verschließt, Anordnen einer elektrisch isolierenden Beschichtung, die die Ventilklappe unter eine Vorspannung setzt, auf der der Auflagestruktur zugewandten Seite der Ventilklappe, und Zusammenfügen der mit der Durchlaßöffnung versehenen Auflagestruktur und des Ventilsitzes, derart, daß die Ventilklappe die Durchlaßöffnung verschließen kann und die Beschichtung zwischen dem Ventilsitz und der Auflagestruktur angeordnet ist und im Bereich der Befestigung der Ventilklappe auf der Auflagestruktur aufliegt.

Bevorzugte Ausführungsbeispiele der vorliegenden Erfindung werden nachfolgend bezugnehmend auf die beiliegenden Zeichnungen detaillierter erläutert. Es zeigen:
- Fig. 1a: eine prinzipielle Querschnittsansicht eines Mikroventils mit geöffneter Ventilklappe gemäß einem ersten Ausführungsbeispiel der vorliegenden Erfindung.
- Fig. 1b: eine prinzipielle Querschnittsansicht eines Mikroventils mit geschlossener Ventilklappe gemäß einem ersten Ausführungsbeispiel.
- Fig. 2: eine prinzipielle vergrößerte Querschnittsansicht eines Mikroventils gemäß einem zweiten Ausführungsbeispiel der vorliegenden Erfindung.
- Fig. 3a: eine perspektivische Ansicht einer an zwei benachbarten Kanten zweiseitig eingespannten Ventilklappe.
- Fig. 3b: eine perspektivische Ansicht einer an zwei gegenüberliegenden Kanten zweiseitig eingespannten Ventilklappe.
- Fig. 3c: eine perspektivische Ansicht einer dreiseitig eingespannten Ventilklappe.
- Fig. 4: eine prinzipielle Querschnittsansicht eines Mikroventils gemäß dem Stand der Technik.

Fig. 1a stellt schematisch den Aufbau eines Mikroventils 10 mit einer geöffneten Ventilklappe 11 gemäß einem ersten Ausführungsbeispiel der Erfindung dar. Eine einseitig eingespannte, mechanisch vorgespannte Ventilklappe 11 ist über einer Auflagestruktur 12 angeordnet. Die Auflagestruktur 12 weist eine Durchlaßöffnung 13 auf, durch welche ein Fluidfluß Φ, dessen Richtung durch den in Fig. 1a gezeichneten Pfeil schematisch dargestellt ist, fließen kann. Über Zuleitungen 16 sind ein Ventilsitz 15, der mit der Ventilklappe 11 elektrisch und mechanisch verbunden ist, und die Auflagestruktur 12 mit einer Spannungsquelle 14 verbunden. Der Ventilsitz 15 besteht vorzugsweise aus Silizium, wobei derselbe auch aus anderen geeigneten Materialien hergestellt sein kann. Durch die Spannungsquelle 14 kann eine Potentialdifferenz zwischen dem Ventilsitz 15 bzw. der Ventilklappe 11 und der Auflagestruktur 12 angelegt werden, wodurch die Ventilklappe 11 geschlossen werden kann. Die Dicke des Siliziums der vorgespannten Ventilklappe 11 liegt z.B. in der Größenordnung von 5 µm bis 50 µm, wobei die lateralen Abmessungen derselben beispielsweise in der Größenordnung von 500 µm bis 5 mm liegen können.

Die Ventilklappe 11 wird mittels einer geeigneten Beschichtung 17 auf Druck mechanisch vorgespannt, wobei die Beschichtung 17 sowohl als Maskierung für einen vorangegangenen Ätzschritt (z.B. beim KOH-Ätzen der Ventilklappe 11) als auch als elektrische Isolierung zwischen dem Ventilsitz 15 bzw. der Ventilklappe 11 und der Auflagestruktur 12 dienen kann. Ferner kann zusätzlich zu der mechanisch vorgespannten Ventilklappe 11 auch die Auflagestruktur 12 mit einer isolierenden Schicht (in den Fig. nicht gezeigt) bedeckt sein. Diese zusätzliche isolierende Schicht verbessert zusätzlich die elektrische Durchbruchfestigkeit beim Anlegen einer Betätigungsspannung.

Die Dicke der Beschichtung 17, die die mechanische Vorspannung erzeugt, liegt beispielsweise in der Größenordnung von 0,2 µm bis 1,5 µm. Die Beschichtung 17 kann aus Si₃N₄, SiC, Si-Oxid oder Kombinationen derselben bestehen. Durch diese mechanische Vorspannung (z.B. eine möglichst hohe Druckspannung von etwa -1500 MPa bei Si₃N₄) biegt sich die einseitig eingespannte Ventilklappe 11 nach einer Befestigung an der Auflagestruktur 12 von der Durchlaßöffnung 13 weg.

Das Mikroventil 10 wird betrieben, um den Fluidfluß Φ zu steuern. Durch die Durchlaßöffnung 13 in der Auflagestruktur 12 kann, wenn ein Überdruck von oben (Fig. 1a) und eine elektrische Betätigungsspannung von U = 0 V an dem Mikroventil 10 anliegen, das Fluid um die durch die mechanische Vorspannung aufgebogene Ventilklappe 11 herum, durch die Durchlaßöffnung 13 fließen. Die durch die mechanische Vorspannung auf die Ventilklappe 11 wirkenden, tendenziell öffnenden Kräfte sind bei einem bevorzugten Ausführungsbeispiel der vorliegenden Erfindung so ausgelegt, daß diese Kräfte das Mikroventil 10 in einem geöffneten Zustand halten, solange der Druck des in Fig. 1a gezeichneten Fluidflusses Φ einen durch die mechanische Vorspannung eingestellten Nenndruck nicht überschreitet.

Liegen dagegen Drücke an, die größer als der Nenndruck sind, wird die Ventilklappe 11 geschlossen, auch wenn keine elektrische Betätigungsspannung (U = 0 V) anliegt. Das Mikroventil 10 gemäß einem bevorzugten Ausführungsbeispiel der vorliegenden Erfindung ist somit bei Fluiddrücken über dem Nenndruck selbstschließend.

Eine elektrische Betätigungsspannung (U ≠ 0 V), die zum Betätigen der Ventilklappe 11 in Schließrichtung notwendig ist, kann durch einen elektrostatischen Wanderkeil 18, d.h. durch die Konfiguration von elektrostatischen Kräften zwischen der Ventilklappe 11 und der Auflagestruktur 12, klein gehalten werden. Da die Ventilklappe 11 und die Auflagestruktur 12 in der Verbindungsregion derselben im wesentlichen nur durch die Dicke der Beschichtung 17 voneinander getrennt sind, treten zwischen der Ventilklappe 11 und der Auflagestruktur 12 in dieser Region auch bei kleinen Betätigungsspannungen hohe elektrische Feldstärken auf. Der Bereich der hohen Feldstärken wandert beim Schließen der Ventilklappe 11 mit der Region mit, in der die Ventilklappe 11 bereits im wesentlichen parallel zu der Auflagestruktur 12 angeordnet ist. Dadurch können sehr niedrige Betätigungsspannungen (U < 50 V) realisiert werden, da der elektrostatische Wanderkeil 18 den wesentlichen Anteil der Schließkräfte liefert. Bei herkömmlichen, aktiven, normalerweise offenen Mikroventilen mit elektrostatischen Schaltkräften existiert zwischen der Ventilklappe und der Auflagestruktur eine konstante Beabstandung von einigen Mikrometern, so daß eine relativ hohe Betätigungsspannung von ca. 180 Volt zum Schalten nötig ist, da hier kein elektrostatischer Wanderkeil vorhanden ist. Der Betriebszustand mit geschlossener Ventilklappe 11 ist in Fig. 1b in Form einer prinzipiellen Querschnittsansicht dargestellt.

Ein zweites Ausführungsbeispiel eines Mikroventils 10 mit vorgespannter Ventilklappenstruktur ist in einer vergrößerten, prinzipiellen Querschnittsansicht in Fig. 2 dargestellt. Bei diesem Ausführungsbeispiel sind kleine Abstandshöcker 21 entweder auf der vorgespannten Ventilklappe 11 oder auf der Auflagestruktur 12 oder auf beiden angebracht. Die Höhe dieser Abstandshöcker 21 kann in der Größenordnung von 0,1 µm bis 1 µm liegen, wobei die Querschnittsabmessungen der Abstandshöcker 21 in der Größenordnung von 10 x 10 µm² bis 100 x 100 µm² liegen können. Die Abstände zwischen benachbarten Abstandshöckern 21 liegen in der Größenordnung von 500 µm bis 2000 µm.

Die Funktion der Abstandshöcker 21 besteht darin, bei einem geschlossenen Mikroventil 10, d.h. wenn eine elektrische Betätigungsspannung angelegt ist oder der Nenndruck überschritten ist, die direkte Kontaktfläche zwischen der vorgespannten Ventilklappe 11 und der Auflagestruktur 12 zu minimieren, um Anhafteffekte, die aufgrund des Eindringens von Ladungen in die Isolation bei großen Feldstärken auftreten können, zu minimieren. Die Abstandshöcker 21 werden entweder durch einen Abscheideprozeß (z.B. Sputtern) aufgebracht oder aus dem Siliziummaterial des Ventilsitzes 15 oder der Ventilklappe 11 herausgeätzt. Im Gegensatz zu der soeben beschriebenen Ausführungsform können die Abstandshöcker auch unterhalb der Basisschicht liegen.

In den Fig. 3a bis 3c sind drei weitere Ausführungsformen mechanisch vorgespannter Ventilklappen 11 perspektivisch dargestellt. Fig. 3a zeigt eine an benachbarten Kanten zweiseitig eingespannte, mechanisch vorgespannte Ventilklappe 11a. Fig. 3b zeigt eine an gegenüberliegenden Kanten zweiseitig eingespannte, mechanisch vorgespannte Ventilklappe 11b. Fig. 3c zeigt eine dreiseitig eingespannte, mechanisch vorgespannte Ventilklappe 11c.

Durch die mechanische Vorspannung der Ventilklappen 11a-c ist jeweils eine Struktur realisiert, in der ein elektrostatischer Wanderkeil 18 wirken kann. Die Einspannung der Ventilklappen 11a-c kann an den Kanten ein- oder mehrmals unterbrochen sein, um die Ventilklappenstruktur flexibler zu gestalten. Der Vorteil einer an zwei oder drei Kanten eingespannten Ventilklappe 11 besteht darin, daß derartige Ventilklappen 11 gegenüber Druckstößen eine vergrößerte Robustheit aufweisen.

Beschränkt man sich bei der Herstellung von Mikroventilen nicht auf ein anisotropes Ätzen von <100>-Silizium mit KOH, so sind beliebig geformte (runde, ovale, dreieckige, etc.) Ventilklappen 11 herstellbar, die jeweils an einigen Stellen nicht mit dem Ventilsitz 15 verbunden sind und sich dort durch die mechanische Vorspannung aufbiegen können. Die Ventilklappen 11a-c können wegen der Keilstruktur, d.h. aufgrund ihrer nicht überall parallelen Anordnung zu der Auflagestruktur 12, mit relativ kleine Betätigungsspannungen die Durchlaßöffnung 13 schließen.

Ein Vorteil der vorliegenden Erfindung gegenüber herkömmlichen Ventilvarianten besteht darin, daß die öffnenden Kräfte der Ventilklappe 11 und damit die normalerweise offene ("normally open") Stellung durch die mechanische Vorspannung einer Beschichtung 17 eingestellt wird, wobei bei anderen bekannten Ventilen die normalerweise offene Stellung durch die Aufhängung der Ventilklappenstruktur vorgenommen werden muß. Die Aufhängung der Ventilklappenstruktur begrenzt bei bekannten Mikroventilen eine weitere Miniaturisierung. Im Gegensatz dazu können Mikroventile gemäß der vorliegenden Erfindung mit sehr geringen Abmessungen (z.B. 3 mm x 3 mm) hergestellt werden, wodurch die Herstellungskosten gering gehalten werden.

Die öffnenden Kräfte bei der Ventilklappe 11 der vorliegenden Erfindung werden vor allem durch die mechanische Vorspannung in der Maskierungsschicht bestimmt, wodurch die öffnenden Kräfte von der Geometrie der Ventilklappenstruktur unabhängig sind.

Ein oft auftretendes Problem sind die Leckraten des Mikroventils 10, z.B. wegen des Verkippens der Ventilklappenstruktur gegenüber der Auflagestruktur 12. Bei dem Mikroventil 10 der vorliegenden Erfindung ist eine Verkippung wesentlich unwahrscheinlicher, da zwei planpolierte Strukturen aneinander befestigt werden, wodurch sehr gute Abdichteigenschaften erreicht werden.

Eventuell auftretende Anhafteffekte, die aufgrund des Eindringens von Ladungen in die Isolation bei hohen Feldstärken auftreten können, können beim Betrieb eines Mikroventils ein Problem darstellen. Diese Effekte können durch eine bipolare Ansteuerung des Mikroventils 10 sowie durch die Realisierung der Abstandshöcker 21, die vorher beschrieben wurden, verhindert werden.

Der Durchfluß durch das Mikroventil 10 kann ausgehend von der mechanischen Vorspannung der vorgespannten Ventilklappe 11 durch ein Modell berechnet werden kann. Wichtige Optimierungsparameter für das erfindungsgemäße Mikroventil 10 sind: mechanische Vorspannung der Beschichtung 17, Dicke, Länge, Breite der Ventilklappe 11, Lage und Form der Durchlaßöffnungsfläche, Lage und Form des Fluidflusses Φ, Dicke der Beschichtung 17. Wichtige Betriebsparameter sind: Einlaß- und Auslaßdruck und Betätigungsspannung. Wichtige Stoffgrößen für das Modell sind: Adiabatenkoeffizient, Dichte und Viskosität des zu steuernden Fluids. Die elektrostatischen Schließkräfte können zunächst mit einfachen Modellen abgeschätzt werden, wobei Modelle für den elektrostatischen Pumpenbetrieb entsprechend modifiziert übernommen werden können.

## Patentansprüche

1. Mikroventil (10) mit folgenden Merkmalen:
einer Auflagestruktur (12);
einer Durchlaßöffnung (13), die sich durch die Auflagestruktur (12) erstreckt;
einer mechanisch vorgespannten, zumindest einseitig befestigten Ventilklappe (11), die in ihrem unbetätigten Zustand von der Auflagestruktur (12) weggebogen ist und die Durchlaßöffnung (13) öffnet und in ihrem betätigten Zustand an der Auflagestruktur (12) anliegt und die Durchlaßöffnung (13) verschließt;
eine elektrisch isolierende Beschichtung (17), die auf der der Auflagestruktur (12) zugewandten Seite der Ventilklappe (11) angeordnet ist, wobei die Beschichtung (17) im Bereich der Befestigung der Ventilkappe (11) auf der Auflagestruktur aufliegt, um die Ventilklappe (11) elektrisch von der Auflagestruktur (12) zu isolieren;
**dadurch gekennzeichnet,**
**daß** die elektrisch isolierende Beschichtung (17) die Ventilklappe (11) mechanisch vorspannt.

2. Mikroventil (10) gemäß Anspruch 1, mit
einer Vorrichtung zum Anlegen einer Betätigungsspannung zwischen der Ventilklappe (11) und der Auflagestruktur (12).

3. Mikroventil (10) gemäß Anspruch 1 oder 2, bei dem
zwei aneinander angrenzende Seiten der Ventilklappe (11) gegenüber der Auflagestruktur (12) festgelegt sind.

4. Mikroventil (10) gemäß Anspruch 1 oder 2, bei dem
zwei gegenüberliegende Seiten der Ventilklappe (11) gegenüber der Auflagestruktur (12) festgelegt sind.

5. Mikroventil (10) gemäß Anspruch 1 oder 2, bei dem
drei Seiten der Ventilklappe (11) gegenüber der Auflagestruktur (12) festgelegt sind.

6. Mikroventil (10) gemäß einem der Ansprüche 1 bis 5, bei dem
zwischen der Ventilklappe (11) und der Auflagestruktur (12) Abstandshöcker (21) vorgesehen sind.

7. Verfahren zum Herstellen eines Mikroventils (10), mit folgenden Schritten:
Bilden einer Durchlaßöffnung (13) in einer Auflagestruktur (12);
Bilden einer, zumindest einseitig befestigten Ventilklappe (11) in einem Ventilsitz (15), die in ihrem unbetätigten Zustand von der Auflagestruktur (12) weggebogen ist und die Durchlaßöffnung (13) öffnet und in ihrem betätigten Zustand an der Auflagestruktur (12) anliegt und die Durchlaßöffnung (13) verschließt;
Anordnen einer elektrisch isolierenden Beschichtung (17), die die Ventilklappe (11) unter eine Vorspannung setzt, auf der der Auflagestruktur (12) zugewandten Seite der Ventilklappe (11); und
Zusammenfügen der mit der Durchlaßöffnung (13) versehenen Auflagestruktur (12) und des Ventilsitzes (15), derart, daß die Ventilklappe (11) die Durchlaßöffnung (13) verschließen kann und die Beschichtung (17) zwischen dem Ventilsitz (15) und der Auflagestruktur (12) angeordnet ist und im Bereich der Befestigung der Ventilklappe (11) auf der Auflagestruktur (12) aufliegt.

8. Verfahren zum Herstellen eines Mikroventils (10) gemäß Anspruch 7, bei dem
zwei aneinander angrenzende Seiten der Ventilklappe (11) gegenüber der Auflagestruktur (12) befestigt werden.

9. Verfahren zum Herstellen eines Mikroventils (10) gemäß Anspruch 7, bei dem
zwei gegenüberliegende Seiten der Ventilklappe (11) gegenüber der Auflagestruktur (12) befestigt werden.

10. Verfahren zum Herstellen eines Mikroventils (10) gemäß Anspruch 7, bei dem
drei Seiten der Ventilklappe (11) gegenüber der Auflagestruktur (12) befestigt werden.

11. Verfahren zum Herstellen eines Mikroventils (10) gemäß einem der Ansprüche 7 bis 10, bei dem
zwischen der Ventilklappe (11) und der Auflagestruktur (12) Abstandshöcker (21) gebildet werden.

## Claims

1. A micro-valve (10), comprising
a support structure (12);
a passage opening (13) extending through the support structure (12);
a mechanically biased valve flap (11) mounted at least on one side, bent away from the support structure (12) and opening the passage opening (13) in its non-actuated state and contacting the support structure (12) and closing the passage opening in its actuated state;
an electrically insulating coating (17) arranged on the side of the valve flap (11) turned towards the support structure (12), wherein the coating (17) lies on the support structure in the mounting area of the valve flap (11) in order to electrically insulate the valve flap (11) from the support structure (12);
**characterized in that**
the electrically insulating coating (17) mechanically biases the valve flap (11).

2. The micro-valve (10) according to claim 1, comprising
a device for applying an actuating voltage between the valve flap (11) and the support structure (12).

3. The micro-valve (10) according to claim 1 or 2, wherein
two abutting sides of the valve flap (11) are mounted opposite the support structure.

4. The micro-valve according to claim 1 or 2, wherein
two opposite sides of the valve flap (11) are mounted opposite the support structure (12).

5. The micro-valve (10) according to claim 1 or 2, wherein
three sides of the valve flap (11) are mounted opposite the support structure (12).

6. The micro-valve (10) according to one of claims 1 to 5, wherein
spacing bumps (21) are provided between the valve flap (11) and the support structure (12).

7. Method for producing a micro-valve (10), comprising:
forming a passage opening (13) in a support structure (12);
forming a valve flap (11) mounted at least on one side in a valve seat (15), bent away from the support structure (12) and opening the passage opening (13) in its non-actuated state and contacting the support structure (12) and closing the passage opening in its actuated state;
arranging an electrically insulating coating (17) biasing the valve flap (11) on the side of the valve flap (11) turned towards the support structure (12); and
joining the support structure (12) provided with the passage opening and the valve seat (15), such that the valve flap (11) may close the passage opening (13) and the coating (17) is arranged between the valve seat (15) and the support structure (12) and lies on the support structure in the mounting area of the valve flap (11).

8. Method for producing a micro-valve (10) according to claim 7, wherein
two abutting sides of the valve flap (11) are mounted opposite the support structure (12).

9. Method for producing a micro-valve (10) according to claim 7, wherein
two opposite sides of the valve flap (11) are mounted opposite the support structure (12).

10. Method for producing a micro-valve (10) according to claim 7, wherein
three sides of the valve flap (11) are mounted opposite the support structure (12).

11. Method for producing a micro-valve (10) according to one of claims 7 to 10, wherein
spacing bumps (21) are formed between the valve flap (11) and the support structure (12).

## Revendications

1. Microsoupape (10) aux caractéristiques suivantes :
une structure d'appui (12) ;
une ouverture de passage (13) s'étendant à travers la structure d'appui (12) ;
un clapet de soupape (11) précontraint mécaniquement, fixé au moins d'un côté, éloigné, dans son état non actionné, de la structure d'appui (12) et ouvrant l'ouverture de passage (13) et s'appuyant, dans son état actionné, contre la structure d'appui (12) et obturant l'ouverture de passage (13) ;
un revêtement électriquement isolant (17) disposé sur la face du clapet de soupape (11) orientée vers la structure d'appui (12), le revêtement (17) étant placé sur la structure d'appui à l'endroit de la fixation du clapet de soupape (11), pour isoler le clapet de soupape (11) électriquement de la structure d'appui (12) ;
**caractérisé par le fait que** le revêtement électriquement isolant (17) prétend mécaniquement le clapet de soupape (11).

2. Microsoupape (10) selon la revendication 1, avec
un dispositif destiné à appliquer une tension d'actionnement entre le clapet de soupape (11) et la structure d'appui (12).

3. Microsoupape (10) selon la revendication 1 ou 2, dans laquelle deux faces adjacentes du clapet de soupape (11) sont fixées vis-à-vis de la structure d'appui (12).

4. Microsoupape (10) selon la revendication 1 ou 2, dans laquelle deux faces opposées du clapet de soupape (11) sont fixées vis-à-vis de la structure d'appui (12).

5. Microsoupape (10) selon la revendication 1 ou 2, dans laquelle trois faces du clapet de soupape (11) sont fixées vis-à-vis de la structure d'appui (12).

6. Microsoupape (10) selon l'une des revendications 1 à 5, dans laquelle entre le clapet de soupape (11) et la structure d'appui (12) sont prévues des bosses d'écartement (21).

7. Procédé de fabrication d'une microsoupape (10), aux étapes suivantes consistant à :
former une ouverture de passage (13) dans une structure d'appui (12) ;
former dans un siège de soupape (15) un clapet de soupape (11) fixé au moins d'un côté, éloigné, dans son état non actionné, de la structure d'appui (12) et ouvrant l'ouverture de passage (13) et s'appuyant, dans son état actionné, contre la structure d'appui (12) et obturant l'ouverture de passage (13) ;
disposer un revêtement électriquement isolant (17), mettant le clapet de soupape (11) sous prétension, sur la face du clapet de soupape (11) orientée vers la structure d'appui (12) ; et
assembler la structure d'appui (12) pourvue de l'ouverture de passage (13) et le siège de soupape (15), de sorte que le clapet de soupape (11) puisse obturer l'ouverture de passage (13) et que le revêtement (17) soit disposé entre le siège de soupape (15) et la structure d'appui (12) et soit placée sur la structure d'appui (12) à l'endroit de la fixation du clapet de soupape (11).

8. Procédé de fabrication d'une microsoupape (10) selon la revendication 7, dans lequel deux faces adjacentes du clapet de soupape (11) sont fixées vis-à-vis de la structure d'appui (12).

9. Procédé de fabrication d'une microsoupape (10) selon la revendication 7, dans lequel deux faces opposées du clapet de soupape (11) sont fixées vis-à-vis de la structure d'appui (12).

10. Procédé de fabrication d'une microsoupape (10) selon la revendication 7, dans lequel trois faces du clapet de soupape (11) sont fixées vis-à-vis de la structure d'appui (12).

11. Procédé de fabrication d'une microsoupape (10) selon l'une des revendications 7 à 10, dans lequel entre le clapet de soupape (11) et la structure d'appui (12) sont formées des bosses d'écartement (21).
